# EUROPÄISCHE PATENTSCHRIFT

(11) **EP 3 339 522 B1**
(45) Veröffentlichungstag und Bekanntmachung des Hinweises auf die Patenterteilung: **25.01.2023**
(21) Anmeldenummer: 16002719.9
(22) Anmeldetag: 22.12.2016
(51) Int. Cl.: E03F 5/04, A47K 3/40

(54) **DUSCHRINNEN-EINBAUSATZ BZW.- ANORDNUNG**
SHOWER CHANNEL INSTALLATION KIT OR ASSEMBLY
SYSTÈME OU KIT DE FIXATION DE CANIVEAUX DE DOUCHE

(43) Veröffentlichungstag der Anmeldung: 27.06.2018
(73) Patentinhaber: Sanipat GmbH, 6045 Meggen (CH)
(72) Erfinder: Gassmann, Urs, 6343 Buonas (CH)
(74) Vertreter: Prins Intellectual Property AG

(56) Entgegenhaltungen:
- EP-A1- 2 700 342
- DE-A1-102015 104 599
- DE-U1-202008 003 050
- DE-U1-202008 015 899

## Beschreibung

Die vorliegende Erfindung betrifft einen Duschrinnen-Einbausatz bzw. eine eingebaute Duschrinnen-Anordnung, wie er bzw. sie insbesondere beim Erstellen eines bodenebenen Duschbodens Verwendung findet. Die Erfindung betrifft des Weiteren ein Verfahren zum Einbau bzw. zur Verwendung des Duschrinnen-Einbausatzes.

Solche Duschrinnen-Einbausätze umfassen üblicherweise eine Duschrinne mit einem Abfluss-Stutzen, der in ein Ablaufgehäuse eines Siphons einsetzbar ist. Das Ablaufgehäuse baut vorzugsweise relativ flach und das Abwasser wird meist seitlich abgeführt. Die Duschrinne wiederum steht üblicherweise auf höhenverstellbaren Füßen und wird nach erfolgter Höheneinstellung mit Zement oder sonstigem Unterfütterungs-Material unterfüttert.

Die qualitativen Anforderungen an einen solchen Duschrinnen-Einbausatz bzw. an das Resultat der eingebauten Duschrinne sind zahlreich und unterschiedlich. So ist es beispielsweise für das Erreichen einer guten und nachhaltigen baulichen Stabilität wesentlich, dass die Unterfütterung satt und ohne Hohlräume den Zwischenraum zwischen Duschrinne und dem Estrich bzw. Rohbeton der Nasszelle ausfüllt.

Ein weiteres wichtiges Kriterium ist das Erreichen einer guten und nachhaltigen Dichtigkeit. Hierbei muss vermieden werden, dass Wasser neben oder entlang der Flansche der Duschrinne eindringen kann.

Die Maßnahmen und Arbeitsschritte, um wiederum eine gute Unterfütterung und eine gute Dichtigkeit zu erreichen, sollten aber gleichzeitig nicht ausufern und die Verwendung des Duschrinnen-Einbausatzes zu sehr verkomplizieren.

Und nicht zuletzt ist die Vermeidung von Schallbrücken ein weiteres wichtiges Kriterium. Eine Unterfütterung, die mehr oder weniger direkt mit der Unterseite der Duschrinne in Berührung kommt, erzeugt jedoch so eine Schallbrücke. Auch höhenverstellbare Füße, die mehr oder weniger direkt an dem Korpus der Duschrinne oder an der Unterseite des Duschrinnen-Flansches befestigt sind, erzeugen gerne solche Schallbrücken, vielleicht weniger über meist gedämpfte untere Fußsockel, sondern allein durch die Tatsache, dass die Gewindestangen solcher Füße Kontakt zu dem Unterfütterungs-Material bekommen können.

Ein Duschrinnen-Einbausatz mit verstellbaren Füssen ist zum Beispiel aus EP2700342 A bekannt.

Die Aufgabe der vorliegenden Erfindung ist, einen Duschrinnen-Einbausatz zu stellen, der die oben genannten Kriterien auf verbesserte Weise erfüllt. Nachteile bekannter Duschrinnen-Einbausätze sollen wenn möglich komplett oder weitgehend eliminiert sein.

Die Lösung der Aufgabe besteht zunächst in der Konzeption bzw. Anordnung mindestens einer Duschrinne in einem Unterbau- bzw. Duschrinnen-Grundkörper, erfindungsgemäss darin eingegossen.

Des Weiteren sind höhenverstellbare Füße erfindungsgemäß nicht an der Duschrinne, sondern an diesem Unterbau- bzw. Duschrinnen-Grundkörper in einem oberen Befestigungspunkt des jeweiligen höhenverstellbaren Fußes angeordnet. Dieser obere Befestigungspunkt ist vorzugsweise realisiert, indem Innengewinde-Hülsen, beispielsweise metallische, in dem Material des Unterbau- bzw. Duschrinnen-Grundkörpers angeordnet sind bzw. vorzugsweise erneut eingegossen sind. Die Innengewinde-Hülsen können aber auch nur eingesteckt oder eingeklebt, verschweißt oder eingeschraubt sein.

In diese Innengewinde-Hülsen sind weiterhin erfindungsgemäß Gewindestangen einschraubbar. Die Innengewinde-Hülsen sind je nach erwünschter Anbringungshöhe der Duschrinne grundsätzlich in beliebiger Länge einsetzbar, es ist jedoch bevorzugt, drei unterschiedliche vorgefertigte Längen mit einem erfindungsgemäßen Duschrinnen-Einbausatz mitzuliefern.

Der Vorteil dieser beschriebenen Anordnung mit Innengewinde-Hülsen in unterschiedlichen Längen ist, dass die Gewindestangen der höhenverstellbaren Füße, die in die Innengewinde-Hülsen einschraubbar sind, auf diese Weise immer einen verbesserten, weil tieferen Befestigungspunkt bekommen. Das Innengewinde der Innengewinde-Hülse reicht mit anderen Worten immer so weit wie möglich herunter. Die Duschrinne lässt sich dadurch beim Einbau und beim Unterfüttern wesentlich stabiler ausrichten, als es eine einige Zentimeter höher an der Unterseite der Duschrinne ansetzende Befestigung der Gewindestangen gewährleisten könnte. Außerdem ist eine Schallbrücke zwischen der metallischen Gewindestange und dem metallischen Duschrinnen-Korpus oder dem metallischen Duschrinnen-Flansch weitestgehend eliminiert, weil die Innengewinde-Hülsen nicht in direktem Kontakt mit dem Duschrinnen-Korpus oder dem Duschrinnen-Flansch stehen, sondern in dem Material des Unterbau- bzw. Duschrinnen-Grundkörpers eingesetzt bzw. eingegossen sind. Das Material des Unterbau- bzw. Duschrinnen-Grundkörpers ist vorzugsweise ein gegossener Kunststoff und das Material der Innengewinde-Hülsen kann Metall sein, aber auch ebenfalls ein Kunststoff oder auch CFK.

Die höhenverstellbaren Gewindefüße umfassen an der Unterseite der Gewindestange vorzugsweise drehbar angeordnete Fußsockel mit unterseitig angeordneten schalldämmenden Materialeinsätzen.

Ein erfindungsgemäßer Duschrinnen-Einbausatz umfasst des Weiteren vorzugsweise eine Schallentkoppelungsmatte, die Löcher für die Fußsockel der höhenverstellbaren Füße ausgeschnitten bzw. ausgestanzt hat. Diese Schallentkoppelungsmatte wird auf den Estrich bzw. Rohbeton der Nasszelle aufgelegt. Weiterhin kann ein erfindungsgemäßer Duschrinnen-Einbausatz Schallentkoppelungs- bzw. Schutzscheiben umfassen, die vorzugsweise aus dem gleichen Material wie die Schallentkoppelungsmatte gefertigt sind. Diese Schallentkoppelungs- bzw. Schutzscheiben weisen ein zentrisches Loch und einen radialen Schlitz auf und können um die Gewindestange auf den Fußsockel aufgelegt werden. Des Weiteren können Dämmhülsen ebenfalls aus einem biegsamen und dämmenden Material vorgesehen sein, mit einem axialen Schlitz. Diese Dämmhülsen sind auf die Gewindestangen aufsetzbar. All diese Maßnahmen dienen der Vermeidung von Schallbrücken zwischen den vor allem metallischen Bestandteilen der Duschrinnen-Anordnung und dem Unterfütterungs-Material, aber auch als Schutz gegen Schmutz und festsetzendes Verkleben der drehbaren Teile Gewindestange und drehbarer Fußsockel.

Wie bereits erwähnt, ist der Unterbau- bzw. Duschrinnen-Grundkörper eines erfindungsgemäßen Duschrinnen-Einbausatzes vorzugsweise aus Kunststoff gegossen und weiterhin vorzugsweise ist er zugunsten einer Gewichts- und Materialersparnis, aber auch zugunsten einer erhöhten Biegefestigkeit als dreidimensionales Gitterprofil ausgeformt oder weist eine Wabenstruktur auf. Es ist jedoch auch möglich, den Unterbau- bzw. Duschrinnen-Grundkörper aus einem vollen Material zu gießen.

Weiterhin umfasst ein erfindungsgemäßer Duschrinnen-Einbausatz mindestens ein Dicht- und Rissüberbrückungsvlies, das vorzugsweise zwischen dem Flansch der Duschrinne und dem Unterbau- bzw. Duschrinnen-Grundkörper mit eingegossen ist. Dieses Dicht- und Rissüberbrückungsvlies ist weiterhin elastisch und überlappt vorzugsweise die über den Flansch der Duschrinne hinausgehenden Teile des Unterbau- bzw. Duschrinnen-Grundkörpers lose.

Es ist jedoch auch möglich, mehrere Dicht- und Rissüberbrückungsvliese quasi übereinander angeordnet vorzusehen. Als mögliche Anbringungsorte kommen die folgenden in Betracht:
- Auf der Oberseite des Duschrinnen-Flansches.
- Wie bereits beschrieben, zwischen der Unterseite des Duschrinnen-Flansches und der Oberseite des Duschrinnen-Grundkörpers.

Das erfindungsgemäß angeordnete und elastische Dicht- und Rissüberbrückungsvlies verbessert nicht nur die Dichtigkeit der Duschrinnen-Anordnung, sondern auch deren Langlebigkeit. Auch feinste Risse, die im Laufe der Zeit gerne zwischen unterschiedlichen Materialien mit unterschiedlichen Temperaturausdehnungskoeffizienten und hygroskopischen Eigenschaften entstehen können, werden nicht nur überbrückt, sondern auch in ihrer Entstehung vermieden.

Ein erfindungsgemäßer Duschrinnen-Einbausatz wird vorzugsweise mit eingeschlagenem Dicht- und Rissüberbrückungsvlies geliefert. Der Duschrinnen-Grundkörper ist auf diese Weise frei zugänglich für das Anbringen von Zubehör oder den Vormontage-Winkeln oder der Profilschiene. Des Weiteren ist die Duschrinne für die Einbau-Arbeitsschritte bis vor dem Ausklappen des Dicht- und Rissüberbrückungsvlieses beim Herstellen der finalen Verbundabdichtung bzw. dem Fliesenlegen gegen Verschmutzung oder Verklebung geschützt.

Das Dicht- und Rissüberbrückungsvlies kann grundsätzlich an allen Seiten des Duschrinnen-Flansches, aber vorzugsweise insbesondere an derjenigen Seite, die bei einer Wandmontage an einer Anschlusswand anschließt, mit einem Schnittschutz-Streifen versehen bzw. verstärkt sein. Dieser Schnittschutz-Streifen ist vorzugsweise ein dünnes und flexibles Metallblech, perforiert oder ganz, oder ein Metallgitter oder ein -geflecht, das so widerstandsfähig bzw. schnittfest ist, dass es mit einem Messer oder Teppichmesser nicht oder nur sehr schwer zerschnitten werden kann. Der Schnittschutz-Streifen kann sich nur über einen Teilabschnitt des Dicht- und Rissüberbrückungsvlieses erstrecken oder aber auch vollflächig an der Ober- oder/und Unterseite des Dicht- und Rissüberbrückungsvlieses angeklebt sein oder aber auch ins Material eingewoben oder eingegossen sein. Dieser Schutz gegen Zerschneiden kann überall dort von Vorteil sein, wo es vorgesehen ist, in einem letzten Arbeitsschritt eine Silikonfuge anzubringen. Wenn beispielsweise in einigen Jahren eine Silikonfuge risshaft, verfärbt oder gar schimmelig geworden sein sollte, so wird sie üblicherweise mit einem Messer oder Teppichmesser weggeschnitten. Der Schnittschutz-Streifen verhindert, dass hierbei auch das Dicht- und Rissüberbrückungsvlies mitzerschnitten wird.

Eine weiterhin bevorzugte Ausgestaltungsvariante eines erfindungsgemäßen Duschrinnen-Einbausatzes umfasst darüber hinaus separate Vlies-Klebestreifen, vorzugsweise ebenfalls aus einem elastischen Material. Diese Vlies-Klebestreifen überlappen mindestens teilweise die Ränder des Flansches der Duschrinne klebend. Dieses dient einerseits einer verbesserten Dichtigkeit des montierten Duschrinnen-Einbausatzes bzw. der Duschrinnen-Anordnung insgesamt, andererseits aber auch einer verbesserten Haftung der Fliesen oder Bodenplatten, die im endeingebauten Zustand den Duschrinnen-Flansch teilweise überdecken.

Zusätzlich zu dem Merkmal, dass der Unterbau- bzw. Duschrinnen-Grundkörper vorzugsweise aus Kunststoff gegossen ist, der generell Schall schon mal schlechter als andere Materialien überträgt, kann der Unterbau- bzw. Duschrinnen-Grundkörper teilweise oder aber auch komplett in schalldämmendem Material eingepackt oder mit solchem ausgekleidet sein.

Der Unterbau- bzw. Duschrinnen-Grundkörper kann vier Seitenflächen ausformen. Bei einer weiteren Ausgestaltungsvariante eines erfindungsgemäßen Duschrinnen-Einbausatzes kann vorzugsweise an mindestens einer dieser Seitenflächen mindestens eine Profilschiene angeordnet sein, die in den Unterfütterungs-Zement oder in das -Material mit eingearbeitet wird und so den Sitz der Duschrinne verbessert.

Eine weitere Ausgestaltungsvariante eines weiterhin erfindungsgemäßen Duschrinnen-Einbausatzes sieht für Montagen der Duschrinne an einer Anschlusswand vor, dass mindestens zwei Vormontage-Winkel beispielsweise mittels einer Langloch-Befestigung verschiebbar anordenbar sind. Nach erfolgter Vormontage bzw. Positionierung der Duschrinne werden diese Vormontage-Winkel wieder entfernt.

Die Duschrinne weist mindestens einen Abfluss-Stutzen auf, der bei dem Verbauen eines erfindungsgemäßen Duschrinnen-Einbausatzes in einem entsprechenden Arbeitsschritt in eine passende Aufnahme eines separaten Siphon-Ablaufgehäuses eingesetzt wird. Bei einer weiteren Ausgestaltungsvariante eines weiterhin erfindungsgemäßen Duschrinnen-Einbausatzes hingegen ist das Siphon-Ablaufgehäuse nicht separat, sondern in den Duschrinnen-Grundkörper integriert, vorzugsweise eingesetzt oder erneut eingegossen.

Die offenbarten unterschiedlichen Ausgestaltungsvarianten eines erfindungsgemäßen Duschrinnen-Einbausatzes sind hinsichtlich der nicht grundfunktionsrelevanten Merkmale beliebig miteinander kombinierbar. So sind beispielsweise die Ausgestaltungsvarianten mit oder ohne höhenverstellbaren Füßen mit Gewindestangen in Innengewinde-Hülsen gleichermaßen und reziprok untereinander kombinierbar mit den Ausgestaltungsvarianten, die einen Duschrinnen-Grundkörper in Form eines dreidimensionalen Gitterprofils aufweisen oder ein Dicht- und Rissüberbrückungsvlies, mit oder ohne Schnittschutz-Streifen, zwischen Duschrinnen-Flansch und Duschrinnen-Grundkörper oder Vlies-Klebestreifen auf der Oberseite des Duschrinnen-Flansches. All die aufgezählten Ausgestaltungsvarianten, aber auch die kombinierten Ausgestaltungsvarianten, die sich aus den möglichen Kombinationen ergeben, sind gleichermaßen und reziprok untereinander mit der Ausgestaltungsvariante kombinierbar, die eine schalldämmende Auskleidung des Duschrinnen-Grundkörpers vorsieht, sowie mit derjenigen, die eine Profilschiene oder mindestens zwei Vormontage-Winkel umfasst.

Die vorliegende Anmeldung offenbart ein Verfahren zum Einbau bzw. zur Verwendung eines wie offenbarten Duschrinnen-Einbausatzes mit einer in einen Unterbau- bzw. Duschrinnen-Grundkörper eingegossenen Duschrinne; mit höhenverstellbaren Füßen mit Gewindestangen in Innengewinde-Hülsen; mit einem Dicht- und Rissüberbrückungsvlies sowie mit einer Profilschiene und sowie mit mindestens zwei Vormontage-Winkeln, unter Ausführung folgender grundsätzlicher Verfahrensschritte:
a) - Ausmessen der Einbauhöhe der Duschrinne;
b) - Auswählen der zu der ausgemessenen Einbauhöhe passenden Längen der Innengewinde-Hülsen;
c) - Einsetzen der ausgewählten Innengewinde-Hülsen in den Unterbau- bzw. Duschrinnen-Grundkörper;
d) - Auswählen oder Kürzen von Gewindestangen der höhenverstellbaren Füße;
e) - Einschrauben der Gewindestangen in die eingesetzten Innengewinde-Hülsen;
f) - Anbringen von drehbaren Fußsockeln an den unteren Enden der Gewindestangen;
g) - Positionieren der Duschrinne;
h) - Einsetzen eines Abfluss-Stutzens der Duschrinne in ein Siphon-Ablaufgehäuse;
i) - Ausrichten der Einbauhöhe der Duschrinne durch Drehen der Gewindestangen der höhenverstellbaren Füße;
j) - falls eine Montage an einer Anschlusswand vorgesehen ist, Wegklappen des Dicht- und Rissüberbrückungsvlieses, Befestigen und seitliches Ausrichten der Vormontage-Winkel an dem Unterbau- bzw. Duschrinnen-Grundkörper;
k) - falls Schritt j) durchgeführt wurde, Höhenausrichten und Befestigen der Vormontage-Winkel an der Anschlusswand;
l) - Befestigen mindestens einer Profilschiene an einer Seitenfläche des Unterbau- bzw. Duschrinnen-Grundkörpers, die der Anschlusswand gegenüberliegt;
m) - Unterfüttern des Zwischenraumes zwischen Estrich bzw. Rohbeton und der Unterseite des Unterbau- bzw. Duschrinnen-Grundkörpers;
n) - Abziehen des Unterfütterungs-Materials auf die Höhe einer Oberkante bzw. Oberseite des Unterbau- bzw. Duschrinnen-Grundkörpers;
o) - Trocknenlassen;
n) - Bestreichen der Unterseite des Dicht- und Rissüberbrückungsvlieses mit Kleber und Ausklappen des Dicht- und Rissüberbrückungsvlieses;
p) - falls nicht bereits so geliefert, Verkleben der Oberseiten des Duschrinnen-Flansches mit Vlies-Klebestreifen;
q) - Verfliesen der Oberfläche des Unterfütterungs-Materials, des ausgeklappten und angeklebten Dicht- und Rissüberbrückungsvlieses und des abgeklebten Duschrinnen-Flansches;
r) - falls vorgesehen, Einsetzen einer Duschrinnen-Abdeckung in die Duschrinne.

Ein erfindungsgemäßer Duschrinnen-Einbausatz bzw. eine damit realisierte erfindungsgemäße Duschrinnen-Anordnung bringt folgende Vorteile:
- Es wird durch die auswählbaren Innengewinde-Hülsen eine höhere Stabilität beim Einbau der Duschrinne erreicht, dank tieferem Befestigungspunkt der Gewindestangen der höhenverstellbaren Füße.
- Die Stabilität ist auch dadurch erhöht, dass die höhenverstellbaren Füße somit weiter auseinander angeordnet sind als bei einer Befestigung der höhenverstellbaren Füße direkt an der Duschrinne.
- Es sind unterschiedliche Längen von Innengewinde-Hülsen und Gewindestangen auswählbar, je nach erwünschter Einbauhöhe.
- Die Unterseite der Duschrinnen-Anordnung ist offener und glatter und demzufolge kann besser und ohne Hohlräume unterfüttert werden.
- Die Dichtigkeit der gesamten Anordnung ist verbessert.
- Die Schallübertragung ist minimiert.
- Die Gitter- oder Wabenstruktur ergibt eine hohe Biegefestigkeit und Stabilität des Unterbau- bzw. Duschrinnen-Grundkörpers.
- Die Vlies-Klebestreifen auf der Oberseite des Duschrinnen-Flansches gewährleisten eine gute und dauerhaft dichte Haftung der Fliesen oder Bodenplatten in diesem kritischen Bereich.
- Die Profilschiene gewährleistet einen stabilen Sitz der Duschrinne in dem Unterfütterungs-Material.
- Mittels der Vormontage-Winkel ist die Duschrinne exakt an einer Anschlusswand vormontierbar.
- Das Dicht- und Rissüberbrückungsvlies ist gegen Zerschneiden geschützt.
- Ein Unterbau- bzw. Duschrinnen-Grundkörper aus Kunststoff ergibt zwischen dem Metall der Duschrinne und dem Unterfütterungs-Material eine Materialzwischenlage, die thermisch, kondens- und klebetechnisch Vorteile bringt.

Weitere oder vorteilhafte Ausgestaltungen eines erfindungsgemäßen Duschrinnen-Einbausatzes bilden die Gegenstände der abhängigen Ansprüche.

Die Bezugszeichenliste ist Bestandteil der Offenbarung.

Anhand von Figuren wird die Erfindung symbolisch und beispielhaft näher erläutert. Die Figuren werden zusammenhängend und übergreifend beschrieben. Sie stellen schematische und beispielhafte Darstellungen dar und sind nicht maßstabsgetreu, auch in der Relation der einzelnen Bestandteile zueinander nicht. Gleiche Bezugszeichen bedeuten das gleiche Bauteil, Bezugszeichen mit unterschiedlichen Indizes geben funktionsgleiche oder ähnliche Bauteile an.

Es zeigen dabei
Fig. 1 eine symbolische und beispielhafte perspektivische Ansicht von schräg oben auf die Oberseite einer ersten Ausgestaltungsvariante eines erfindungsgemäßen Duschrinnen-Einbausatzes;
Fig. 2 eine symbolische und beispielhafte perspektivische Ansicht von schräg unten auf die Unterseite der ersten Ausgestaltungsvariante eines erfindungsgemäßen Duschrinnen-Einbausatzes aus der Fig. 1;
Fig. 3 eine symbolische und beispielhafte perspektivische Detailansicht von schräg unten auf einen erfindungsgemäßen Unterbau- bzw. Duschrinnen-Grundkörper eines erfindungsgemäßen Duschrinnen-Einbausatzes;
Fig. 4 eine symbolische und beispielhafte perspektivische Detailansicht von schräg unten auf eine zweite Ausgestaltungsvariante eines erfindungsgemäßen Duschrinnen-Einbausatzes mit einer an dem Unterbau- bzw. Duschrinnen-Grundkörper angeordneten Profilschiene;
Fig. 5 eine symbolische und beispielhafte perspektivische Detailansicht von schräg oben auf eine dritte Ausgestaltungsvariante eines weiterhin erfindungsgemäßen Duschrinnen-Einbausatzes mit einem an dem Unterbau- bzw. Duschrinnen-Grundkörper angeordneten Vormontage-Winkel;
Fig. 6 eine symbolische und beispielhafte perspektivische Detailansicht von schräg oben auf eine vierte Ausgestaltungsvariante eines weiterhin erfindungsgemäßen Duschrinnen-Einbausatzes mit Vlies-Klebestreifen, die einen Duschrinnen-Flansch klebend überlappen;
Fig. 7 eine symbolische und beispielhafte perspektivische Detailansicht von schräg unten auf eine fünfte Ausgestaltungsvariante eines weiterhin erfindungsgemäßen Duschrinnen-Einbausatzes mit eingesetzten höhenverstellbaren Füßen und
Fig. 8 eine symbolische und beispielhafte Schnittdarstellung einer sechsten Ausgestaltungsvariante eines erfindungsgemäßen Duschrinnen-Einbausatzes bzw. einer erfindungsgemäßen Duschrinnen-Anordnung im eingebauten Zustand.

Die Fig. 1 zeigt in einer symbolischen und beispielhaften perspektivischen Ansicht von schräg oben eine Oberseite OS einer ersten Ausgestaltungsvariante eines erfindungsgemäßen Duschrinnen-Einbausatzes 100, der eine Duschrinne 1 umfasst. Diese Duschrinne 1 wiederum umfasst einen Duschrinnen-Flansch 2, einen Duschrinnen-Korpus 3, sowie einen Abfluss-Stutzen 4.

Der erfindungsgemäße Duschrinnen-Einbausatz 100 wiederum umfasst des Weiteren einen Duschrinnen-Grundkörper 5 mit einer Oberkante 8. Die Duschrinne 1 ist in den Duschrinnen-Grundkörper 5 formschlüssig eingegossen.

Zwischen dem Duschrinnen-Flansch 2 und dem Duschrinnen-Grundkörper 5 ist ein Dicht- und Rissüberbrückungsvlies 6 so gefasst, dass es bis an eine jeweilige Seitenkante 7a-7d des Duschrinnen-Flansches 2 aufgeklappt werden kann.

In der Fig. 2 ist in einer symbolischen und beispielhaften und perspektivischen Ansicht der Duschrinnen-Einbausatz 100 aus der Fig. 1 von schräg unten mit einer Unterseite US gezeigt.

Man sieht somit auch die Unterseite des Dicht- und Rissüberbrückungsvlieses 6, sowie den Duschrinnen-Grundkörper 5, aus dem mittig der Abfluss-Stutzen 4 herausragt. In dem Duschrinnen-Grundkörper 5 sind des Weiteren Innengewinde-Hülsen 9a-9c angeordnet, die von ihrer Länge einer Höhe H des Duschrinnen-Grundkörpers 5 entsprechen und somit nicht aus einer unterseitigen Oberfläche 11 des Duschrinnen-Grundkörpers 5 herausragen.

Eine Innengewinde-Hülse 9d hingegen ragt mit einem Verlängerungsschaft 12 aus der unterseitigen Oberfläche 11 heraus und würde einer beispielhaft in der Innengewinde-Hülse 9c eingeschraubt gezeigten Gewindestange 10 einen wesentlich weiter von der unterseitigen Oberfläche 11 entfernten oberen Befestigungspunkt BP₁ als einen oberen Befestigungspunkt BP im Falle von der Innengewinde-Hülse 9c geben.

Die Fig. 3 zeigt in einer symbolischen und beispielhaften Detailansicht erneut die Unterseite US des Duschrinnen-Grundkörpers 5 bzw. des Duschrinnen-Einbausatzes 100 aus den bisherigen Figuren 1 und 2. Die Gewindestange 10, wie in der Fig. 2 gezeigt, ist nun aus der Innengewinde-Hülse 9c herausgeschraubt. Ohne in den Duschrinnen-Grundkörper 5 eingesetzt zu sein, sind links neben der (eingesetzten) Innengewinde-Hülse 9d exemplarisch zwei weitere Innengewinde-Hülsen 9e und 9f gezeigt, und zwar bloß hingestellt. Die Innengewinde-Hülse 9e entspricht in einer Länge L₁ der Innengewinde-Hülse 9c bzw. der Höhe H des Duschrinnen-Grundkörpers 5. Die Innengewinde-Hülse 9f hat eine mittlere Länge L₂ und die Innengewinde-Hülse 9d bzw. ihr Verlängerungsschaft 12 weist eine größte Länge L₃ auf.

Der Duschrinnen-Grundkörper 5 ist vorzugsweise mit einem schalldämmenden Material 13a und einem schalldämmenden Materialstreifen 13b schallgedämmt.

In der Fig. 4 ist in einer symbolischen und beispielhaften und perspektivischen Detailansicht eine weiterhin bevorzugte, zweite Ausgestaltungsvariante eines erfindungsgemäßen Duschrinnen-Einbausatzes 100a von einer Unterseite US₁ angedeutet, mit einem Duschrinnen-Grundkörper 5a, an dessen Oberseite ein Dicht- und Rissüberbrückungsvlies 6a angeordnet ist. In dem Duschrinnen-Grundkörper 5a ist ein Abfluss-Stutzen 4a angeordnet, sowie eine kleine Innengewinde-Hülse 9g und eine große 9h. Die Innengewinde-Hülse 9h ist optional mit einer Unterlegscheibe 36 unterlegt, für eine erhöhte Druckstabilität.

Der Duschrinnen-Grundkörper 5a formt Seitenflächen 14a-14c aus. Beispielhaft an der Seitenfläche 14c ist eine Profilschiene 15 angeordnet, die zugunsten erhöhter Stabilität der Duschrinne bei ihrer Montage in dem Unterfütterungs-Material eingebettet wird.

Die Fig. 5 zeigt in einer weiterhin symbolischen und beispielhaften und perspektivischen Detailansicht eine dritte Ausgestaltungsvariante eines weiterhin erfindungsgemäßen Duschrinnen-Einbausatzes 100b, der sich dadurch auszeichnet, dass zwar nach wie vor eine Duschrinne 1a in einem Duschrinnen-Grundkörper 5b eingegossen ist. Die Duschrinne 1a weist einen Duschrinnen-Flansch 2a sowie einen Duschrinnen-Korpus 3a auf. Zwischen dem Duschrinnen-Flansch 2a und dem Duschrinnen-Grundkörper 5b ist ein Dicht- und Rissüberbrückungsvlies 6b gefasst, dass teilweise aufgeklappt dargestellt ist. Eine durch die Aufklappung sichtbare Unterseite 37 des Dicht- und Rissüberbrückungsvlieses 6b ist schraffiert bzw. gemustert dargestellt.

Diese Ausgestaltungsvariante eines erfindungsgemäßen Duschrinnen-Einbausatzes 100b weist in dem Duschrinnen-Grundkörper 5b eine Befestigung 16 für einen L-förmigen Vormontage-Winkel 17 auf. Diese Befestigung 16 ist dank eines Langloches 18 entlang einer Längsachse LA verstellbar. Mittels eines zweiten Langloches 18a in dem anderen Schenkel des Vormontage-Winkels 17 ist die Duschrinne 1a an einer nicht näher dargestellten Anschlusswand entlang einer Höhenachse HA in der Höhe positionierbar. Der Duschrinnen-Grundkörper 5b erstreckt sich wandseitig über den Duschrinnen-Flansch 2a hinaus, er kann aber da auch bündig mit einer wandseitigen Kante 38 des Duschrinnen-Flansches 2a ausgestaltet sein, mit der Folge, dass dann die Duschrinne 3a bzw. ihr wandseitiger Duschrinnen-Flansch 2a ebenfalls bündig an der Anschlusswand anschließt und dann kein Streifen Fliesen oder Bodenplatten zwischen Anschlusswand und der Duschrinne 1a mehr verlegt werden muss.

Nicht nur für diese Ausgestaltungsvariante eines erfindungsgemäßen Duschrinnen-Einbausatzes 100b, sondern für alle erfindungsgemäßen Duschrinnen-Einbausätze gilt gleichermaßen, dass das Dicht- und Rissüberbrückungsvlies 6b nicht nur an einer Seite einklappbar ist, sondern beliebig an allen vier. Der Duschrinnen-Grundkörper 5b wird mit an allen vier Seiten eingeklapptem und gefaltetem Dicht- und Rissüberbrückungsvlies 6b geliefert und somit ist die Duschrinne 1a während des Einbaus gut geschützt. Nach erfolgtem Einbau und noch vor dem Arbeitsschritt der Fliesen- bzw. Plattenverlegung werden die Vormontage-Winkel 17 entfernt und das Dicht- und Rissüberbrückungsvlies 6b wird ausgeklappt und in die Verbundabdichtung eingearbeitet.

Es ist des Weiteren in dieser Fig. 5 anhand eines Schnittes und nur beispielhaft dargestellter Hohlräume 19 ersichtlich, dass der Duschrinnen-Grundkörper 5b eine dreidimensionale Gitterstruktur aufweist.

In der Fig. 6 ist eine vierte Ausgestaltungsvariante eines weiterhin erfindungsgemäßen Duschrinnen-Einbausatzes 100c symbolisch und beispielhaft und perspektivisch dargestellt, die sich dadurch auszeichnet, dass nach wie vor unterhalb eines Duschrinnen-Flansches 2b einer Duschrinne 1b mit einem Duschrinnen-Korpus 3b ein Dicht- und Rissüberbrückungsvlies 6c angeordnet ist, aber auch Vlies-Klebestreifen 20a und 20b, die eine Flansch-Oberseite 21 des Duschrinnen-Flansches 2b mindestens teilweise klebend überlappen.

Die Fig. 7 zeigt eine fünfte Ausgestaltungsvariante eines weiterhin erfindungsgemäßen Duschrinnen-Einbausatzes 100d von einer Unterseite US₂. Es sind jeweils eine Innengewinde-Hülse 9i und 9j in einen Duschrinnen-Grundkörper 5c eingesetzt. In den Innengewinde-Hülsen 9i und 9j sind jeweils Gewindestangen 10a und 10b eingeschraubt, an deren unteren Enden drehbare Fußsockel 22a und 22b angeordnet sind. Die Innengewinde-Hülse 9i, die Gewindestange 10a und der Fußsockel 22a bilden einen höhenverstellbaren Fuß 200a und die Innengewinde-Hülse 9j, die Gewindestange 10b und der Fußsockel 22b einen höhenverstellbaren Fuß 200b.

Man erkennt des Weiteren ein Siphon-Ablaufgehäuse 23 und einen seitlichen Ablauf-Stutzen 24 dieses Siphon-Ablaufgehäuses 23. Das Siphon-Ablaufgehäuse 23 und auch der seitliche Ablauf-Stutzen 24 können optional in den Duschrinnen-Grundkörper 5c mit eingesetzt bzw. mit eingegossen sein.

An dem Duschrinnen-Grundkörper 5c ist oberseitig ein Dicht- und Rissüberbrückungsvlies 6d angeordnet und unterseitig optional ein Schallentkoppelungsmaterial 32, das eine Aussparung 33 aufweist.

In der Fig. 8 ist eine sechste Ausgestaltungsvariante eines weiterhin erfindungsgemäßen Duschrinnen-Einbausatzes 100e bzw. einer weiterhin erfindungsgemäßen Duschrinnen-Anordnung 100e in einer Schnittansicht im eingebauten Zustand gezeigt, anschließend an eine Anschlusswand 27. Eine Duschrinne 1c mit einem Duschrinnen-Flansch 2c, einem Duschrinnen-Korpus 3c sowie einem Abfluss-Stutzen 4b ist in einem Duschrinnen-Grundkörper 5d eingegossen. Zwischen dem Duschrinnen-Flansch 2c und einer oberseitigen Oberfläche 25 des Duschrinnen-Grundkörpers 5d ist ein Dicht- und Rissüberbrückungsvlies 6e gefasst.

In den Duschrinnen-Grundkörper 5d sind jeweils Innengewinde-Hülsen 9k und 9l eingesetzt und in diese wiederum sind Gewindestangen 10c und 10d eingeschraubt. An den unteren Enden der Gewindestangen 10c und 10d sind jeweils drehbare Fußsockel 22c und 22d angeordnet. An den oberen Enden der Gewindestangen 10c und 10d befindet sich jeweils eine Aufnahme 26a und 26b, um mit einem Schraubendreher oder einem Schlüssel die Gewindestangen 10c und 10d drehen zu können und so die gesamte Duschrinnen-Anordnung 100e in einer Einbauhöhe EH positionieren bzw. nivellieren zu können. Es können optional in dem Duschrinnen-Grundkörper 5d auch durchgehende, oben offene Löcher für die Innengewinde-Hülsen 9k und 9l bzw. die Gewindestangen 10c und 10d vorgesehen sein, die weiterhin optional bei weggeklapptem Dicht- und Rissüberbrückungsvlies 6e eine Bedienung der höhenverstellbaren Füße 200c und 200d von oben ermöglichen und weiterhin optional ebenfalls von oben mit Verschlusskappen verschlossen werden können.

Links ist das Dicht- und Rissüberbrückungsvlies 6e weggeklappt, weil ein Vormontage-Winkel 17a die Duschrinnen-Anordnung 100e an der Anschlusswand 27 vormontiert. Rechts hingegen ist eine Profilschiene 15a bereits in einem Unterfütterungs-Material 28 eingeschlossen, das wiederum in einer abgezogenen Oberfläche 29 auf das Niveau der oberseitigen Oberfläche 25 des Duschrinnen-Grundkörpers 5d nivelliert ist. Diese abgezogene Oberfläche 29 des Unterfütterungs-Materials 28 ist bereits mit dem Dicht- und Rissüberbrückungsvlies 6e beklebt und darauf sind Fliesen 30 so verlegt, dass sie das Dicht- und Rissüberbrückungsvlies 6e und aber auch einen Vlies-Klebestreifen 20d über dem Duschrinnen-Flansch 2c überdecken.

Der Abfluss-Stutzen 4b ist in ein Siphon-Ablaufgehäuse 23a eingesetzt, das einen seitlichen Ablauf-Stutzen 24a aufweist. Sowohl das Siphon-Ablaufgehäuse 23a, als auch die drehbaren Fußsockel 22c und 22d stützen sich auf einem Estrich bzw. Rohbeton 31 ab. Der gesamte Zwischenraum zwischen dem Estrich bzw. Rohbeton 31 und der Duschrinnen-Anordnung 100e ist bereits mit dem Unterfütterungs-Material 28 ausgefüllt.

Die Innengewinde-Hülsen 9k und 91, die Gewindestangen 10c und 10d und die Fußsockel 22c und 22d bilden jeweils einen höhenverstellbaren Fuß 200c bzw. 200d, beide jeweils wiederum mit einem oberen Befestigungspunkt BP₂ bzw. BP₃ für die Gewindestangen 10c bzw. 10d. Diese oberen Befestigungspunkte BP₂ bzw. BP₃ sind vorteilhafterweise weit unterhalb einer Flansch-Unterseite 39 des Duschrinnen-Flansches 2c und stehen auch nicht in direktem Kontakt damit oder mit dem Duschrinnen-Korpus 3c. So wie dargestellt, sind auch beide Befestigungspunkte BP₂ und BP₃ distal außerhalb des Bereichs des Duschrinnen-Flansches 2c. An der linken Seite kann auch ein weniger breiter Duschrinnen-Grundkörper 5d erwünscht sein, um mit der Duschrinne 1c so nahe wie möglich an der Anschlusswand 27 anzuschließen, aber jedenfalls an der rechten Seite liegt der Befestigungspunkt BP₃ nicht nur unterhalb, sondern auch distal außerhalb einer gedachten Vertikalen V aus der Seitenkante des Duschrinnen-Flansches 2c.

Optional kann wandseitig, oder aber auch an allen 4 Seiten des Duschrinnen-Flansches, ein Schnittschutz-Streifen 34 vorgesehen sein. Und zwar beispielsweise so, dass er in Form eines dünnen, flexiblen, aber schnittfesten Metallblechs, eines -geflechts oder eines -gitters an der Oberseite des Dicht- und Rissüberbrückungsvlieses 6e angeklebt ist. Nach Entfernen des Vormontage-Winkels 17a und Ausklappen des Dicht- und Rissüberbrückungsvlieses 6e gewährt der Schnittschutz-Streifen einen Schutz gegen Zerschneiden insbesondere in einer Eckkante 35 zwischen der Anschlusswand 27 und dem Duschrinnen-Grundkörper 5d, wenn beispielsweise eine nicht näher dargestellte, in dieser Eckkante 35 angeordnete Silikonfuge später mal erneuert werden soll und deshalb mit einem Messer weggeschnitten wird.

### Bezugszeichenliste

1, 1a-1c - Duschrinne
2, 2a-2c - Duschrinnen-Flansch
3, 3a-3c - Duschrinnen-Korpus
4, 4a, 4b - Abfluss-Stutzen
5, 5a-5d - Duschrinnen-Grundkörper, Unterbaukörper
6, 6a-6e - Dicht- und Rissüberbrückungsvlies
7a-7d - Seitenkante von 2
8 - Oberkante von 5
9a-9l - Innengewinde-Hülse
10, 10a-10d - Gewindestange
11 - unterseitige Oberfläche von 5
12 - Verlängerungsschaft
13a, 13b - schalldämmendes Material
14a-14c - Seitenfläche von 5
15, 15a - Profilschiene
16 - Befestigung
17, 17a - Vormontage-Winkel
18, 18a - Langloch
19 - Hohlraum
20a-20d - Vlies-Klebestreifen
21 - Flansch-Oberseite
22a-22d - drehbarer Fußsockel
23, 23a - Siphon-Ablaufgehäuse
24, 24a - seitlicher Ablauf-Stutzen von 23
25 - oberseitige Oberfläche von 5d
26a, 26b - Aufnahme
27 - Anschlusswand
28 - Unterfütterungs-Material
29 - abgezogene Oberfläche von 28
30 - Fliese, Bodenplatte
31 - Estrich bzw. Rohbeton
32 - Schallentkoppelungsmaterial
33 - Aussparung
34 - Schnittschutz-Streifen
35 - Eckkante zwischen 27 und 5d
36 - Unterlegscheibe
37 - Unterseite von 6b
38 - wandseitige Kante von 2a
39 - Flansch-Unterseite
100, 100a-100e - Duschrinnen-Einbausatz, Duschrinnen-Anordnung
200a-200d - höhenverstellbarer Fuß
BP, BP₁-BP₃ - oberer Befestigungspunkt von 10
EH - Einbauhöhe
H - Höhe von 5
HA - Höhenachse
L₁-L₃ - Länge von 9
LA - Längsachse
OS - Oberseite
US, US₁, US₂ - Unterseite
V - Vertikale

## Patentansprüche

1. Duschrinnen-Einbausatz (100, 100a-100e), mindestens eine Duschrinne (1, 1a-1c) mit einem Duschrinnen-Flansch (2, 2a-2c), mit einem Duschrinnen-Korpus (3, 3a-3c) und mit mindestens einem Abfluss-Stutzen (4, 4a, 4b) umfassend, **dadurch gekennzeichnet, dass** die Duschrinne (1, 1a-1c) in einen Duschrinnen-Grundkörper (5, 5a-5d) eingegossen ist **und dass** der Duschrinnen-Einbausatz (100, 100a-100e) mindestens zwei höhenverstellbare Füße (200a-200d) umfasst, die an dem Duschrinnen-Grundkörper (5, 5a-5d) in oberen Befestigungspunkten (BP, BP₁-BP₃) angeordnet sind, die unterhalb einer Flansch-Unterseite (39) des Duschrinnen-Flansches (2, 2a-2c) liegen **und dass** die höhenverstellbaren Füße (200a-200d) in dem Duschrinnen-Grundkörper (5, 5a-5d) angeordnete Innengewinde-Hülsen (9a-9l) und darin einschraubbare Gewindestangen (10, 10a-10d) umfassen **und dass** der Duschrinnen-Einbausatz (100, 100a-100e) mindestens ein elastisches Dicht- und Rissüberbrückungsvlies (6, 6a-6e) umfasst, das an einer Flansch-Oberseite (21) oder zwischen der Flansch-Unterseite (39) des Duschrinnen-Flansches (2, 2a-2c) und einer oberseitigen Oberfläche (25) des Duschrinnen-Grundkörpers (5, 5a-5d) angeordnet ist.

2. Duschrinnen-Einbausatz (100, 100a-100e) nach Anspruch 1, **dadurch gekennzeichnet, dass** die oberen Befestigungspunkte (BP, BP₁-BP₃) an mindestens einer Seite des Duschrinnen-Flansches (2, 2a-2c) distal außerhalb einer Vertikalen (V) aus einer Seitenkante (7a-7d) der Flanschseite liegen.

3. Duschrinnen-Einbausatz (100, 100a-100e) nach einem der vorhergehenden Ansprüche, **dadurch gekennzeichnet, dass** die höhenverstellbaren Füße (200a-200d) drehbare Fußsockel (22a-22d) umfassen.

4. Duschrinnen-Einbausatz (100, 100a-100e) nach einem der vorhergehenden Ansprüche, **dadurch gekennzeichnet, dass** die Innengewinde-Hülsen (9a-9l) in mindestens zwei unterschiedlichen Längen (L₁-L₃) auswähl- und in den Duschrinnen-Grundkörper (5, 5a-5d) einsetzbar sind.

5. Duschrinnen-Einbausatz (100, 100a-100e) nach einem der vorhergehenden Ansprüche 3 oder 4, **dadurch gekennzeichnet, dass** der Duschrinnen-Einbausatz (100, 100a-100e) eine gelochte Schallentkoppelungsmatte umfasst, sowie auf die drehbaren Fußsockel (22a-22d) um die Gewindestangen (10, 10a-10d) aufsetzbare Schallentkoppelungsscheiben.

6. Duschrinnen-Einbausatz (100, 100a-100e) nach einem der vorhergehenden Ansprüche, **dadurch gekennzeichnet, dass** der Duschrinnen-Grundkörper (5, 5a-5d) aus Kunststoff gegossen ist.

7. Duschrinnen-Einbausatz (100, 100a-100e) nach einem der vorhergehenden Ansprüche, **dadurch gekennzeichnet, dass** der Duschrinnen-Grundkörper (5, 5a-5d) ein dreidimensionales Gitter mit Hohlräumen (19) oder eine Wabenstruktur ausformt.

8. Duschrinnen-Einbausatz (100, 100a-100e) nach einem der vorhergehenden Ansprüche, **dadurch gekennzeichnet, dass** an dem Dicht- und Rissüberbrückungsvlies (6, 6a-6e) mindestens teilflächig ein Schnittschutz-Streifen (34) an der Ober- oder Unterseite (37) des Dicht- und Rissüberbrückungsvlieses (6, 6a-6e) angeklebt ist oder in das Material des Dicht- und Rissüberbrückungsvlieses (6, 6a-6e) eingewoben oder eingegossen ist.

9. Duschrinnen-Einbausatz (100, 100a-100e) nach einem der vorhergehenden Ansprüche, **dadurch gekennzeichnet, dass** die Flansch-Oberseite (21) des Duschrinnen-Flansches (2, 2a-2c) mit einem Vlies-Klebestreifen (20a-20d) mindestens teilweise überklebt ist.

10. Duschrinnen-Einbausatz (100, 100a-100e) nach einem der vorhergehenden Ansprüche, **dadurch gekennzeichnet, dass** mindestens zwei Vormontage-Winkel (17, 17a) vorgesehen sind, die an dem Duschrinnen-Grundkörper (5, 5a-5d) anordenbar und jeweils entlang einer Längsachse (LA) und einer Höhenachse (HA) verstellbar sind.

11. Duschrinnen-Einbausatz (100, 100a-100e) nach einem der vorhergehenden Ansprüche, **dadurch gekennzeichnet, dass** ein Siphon-Ablaufgehäuse (23, 23a) in den Duschrinnen-Grundkörper (5, 5a-5d) integriert oder eingegossen ist.

12. Verfahren zum Einbau bzw. zur Verwendung eines Duschrinnen-Einbausatzes (100, 100a-100e) nach Anspruch 10, **dadurch gekennzeichnet, dass** folgende grundsätzlichen Verfahrensschritte ausgeführt werden:
a) - Ausmessen einer Einbauhöhe (EH) der Duschrinne (1, 1a-1c);
b) - Auswählen der zu der ausgemessenen Einbauhöhe (EH) passenden Längen (L₁-L₃) der Innengewinde-Hülsen (9a-9l);
c) - Einsetzen der ausgewählten Innengewinde-Hülsen (9a-9l) in den Duschrinnen-Grundkörper (5, 5a-5d);
d) - Auswählen oder Kürzen von Gewindestangen (10, 10a-10d) der höhenverstellbaren Füße (200a-200d);
e) - Einschrauben der Gewindestangen (10, 10a-10d) in die eingesetzten Innengewinde-Hülsen (9a-9l);
f) - Anbringen von drehbaren Fußsockeln (22a-22d) an den unteren Enden der Gewindestangen (10, 10a-10d);
g) - Positionieren der Duschrinne (1, 1a-1c);
h) - Einsetzen eines Abfluss-Stutzens (4, 4a, 4b) der Duschrinne (1, 1a-1c) in ein Siphon-Ablaufgehäuse (23, 23a);
i) - Ausrichten der Einbauhöhe (EH) der Duschrinne (1, 1a-1c) durch Drehen der Gewindestangen (10, 10a-10d) der höhenverstellbaren Füße (200a-200d);
j) - falls eine Montage an einer Anschlusswand (27) vorgesehen ist, Wegklappen des Dicht- und Rissüberbrückungsvlieses (6, 6a-6e), Befestigen und seitliches Ausrichten der Vormontage-Winkel (17, 17a) an dem Duschrinnen-Grundkörper (5, 5a-5d);
k) - falls Schritt j) durchgeführt wurde, Höhenausrichten und Befestigen der Vormontage-Winkel (17, 17a) an der Anschlusswand (27) ;
l) - Befestigen mindestens einer Profilschiene (15, 15a) an einer Seitenfläche (14a-14c) des Duschrinnen-Grundkörpers (5, 5a-5d), die der Anschlusswand (27) gegenüberliegt;
m) - Unterfüttern des Zwischenraumes zwischen Estrich bzw. Rohbeton (31) und einer unterseitigen Oberfläche (11) des Duschrinnen-Grundkörpers (5, 5a-5d);
n) - Abziehen des Unterfütterungs-Materials (28) auf die Höhe einer Oberkante (8, 25) des Duschrinnen-Grundkörpers (5, 5a-5d);
o) - Trocknenlassen;
n) - Bestreichen der Unterseite (37) des Dicht- und Rissüberbrückungsvlieses (6, 6a-6e) mit Kleber und Ausklappen des Dicht- und Rissüberbrückungsvlieses (6, 6a-6e);
p) - falls nicht bereits so geliefert, Verkleben von Flansch-Oberseiten (21) des Duschrinnen-Flansches (2, 2a-2c) mit Vlies-Klebestreifen (22a-22d);
q) - Anbringen von Fliesen (30) auf einer Oberfläche (29) des Unterfütterungs-Materials (28), des ausgeklappten und angeklebten Dicht- und Rissüberbrückungsvlieses (6, 6a-6e) und des abgeklebten Duschrinnen-Flansches (2, 2a-2c);
r) - falls vorgesehen, Einsetzen einer Duschrinnen-Abdeckung in die Duschrinne (1, 1a-1c).

## Claims

1. Shower channel installation kit (100, 100a-100e), comprising at least one shower channel (1, 1a-1c) with a shower channel flange (2, 2a-2c), with a shower channel body (3, 3a-3c) and with at least one drain connection piece (4, 4a, 4b), **characterized in that** the shower channel (1, 1a-1c) is cast into a shower channel base body (5, 5a-5d) and that the shower channel installation kit (100, 100a-100e) comprises at least two height-adjustable feet (200a-200d) arranged on the shower channel base body (5, 5a-5d) in upper fastening points (BP, BP1-BP3) which are located below a flange underside (39) of the shower channel flange (2, 2a-2c), and **in that** the height-adjustable feet (200a-200d) comprise internally threaded sleeves (9a-91) arranged in the shower channel base body (5, 5a-5d) and threaded rods (10, 10a-10d) which can be screwed therein, and **in that** the shower channel installation kit (100, 100a-100e) comprises at least one elastic sealing and crack-bridging fleece (6, 6a-6e) arranged on a flange upper side (21) or between the flange lower side (39) of the shower channel flange (2, 2a-2c) and an upper side surface (25) of the shower channel base body (5, 5a-5d).

2. Shower channel installation kit (100, 100a-100e) according to claim 1, **characterized in that** the upper fastening points (BP, BP1-BP3) on at least one side of the shower channel flange (2, 2a-2c) lie distally outside a vertical (V) from a side edge (7a-7d) of the flange side.

3. Shower channel installation kit (100, 100a-100e) according to any of the preceding claims, **characterized in that** the height adjustable feet (200a-200d) comprise rotatable foot bases (22a-22d).

4. Shower channel installation kit (100, 100a-100e) according to one of the preceding claims, **characterized in that** the internally threaded sleeves (9a-91) can be selected in at least two different lengths (L1-L3) and inserted into the shower channel base body (5, 5a-5d).

5. Shower channel installation kit (100, 100a-100e) according to one of the preceding claims 3 or 4, **characterized in that** the shower channel installation kit (100, 100a-100e) comprises a perforated sound decoupling mat, as well as sound decoupling discs which can be placed on the rotatable foot bases (22a-22d) around the threaded rods (10, 10a-10d).

6. Shower channel installation kit (100, 100a-100e) according to one of the preceding claims, **characterized in that** the shower channel base body (5, 5a-5d) is cast from plastic.

7. Shower channel installation kit (100, 100a-100e) according to one of the preceding claims, **characterized in that** the shower channel basic body (5, 5a-5d) forms a three-dimensional grid with cavities (19) or a honeycomb structure.

8. Shower channel installation kit (100, 100a-100e) according to one of the preceding claims, **characterized in that** a cut-protection strip (34) is bonded to the sealing and crack-bridging nonwoven fabric (6, 6a-6e) over at least part of its surface on the upper or lower side (37) of the sealing and crack-bridging nonwoven fabric (6, 6a-6e) or is woven or cast into the material of the sealing and crack-bridging nonwoven fabric (6, 6a-6e).

9. Shower channel installation kit (100, 100a-100e) according to one of the preceding claims, **characterized in that** the flange upper side (21) of the shower channel flange (2, 2a-2c) is at least partially glued over with a fleece adhesive strip (20a-20d).

10. Shower channel installation kit (100, 100a-100e) according to one of the preceding claims, **characterized in that** at least two pre-assembly brackets (17, 17a) are provided, which can be arranged on the shower channel base body (5, 5a-5d) and are each adjustable along a longitudinal axis (LA) and a height axis (HA).

11. Shower channel installation kit (100, 100a-100e) according to one of the preceding claims, **characterized in that** a siphon drain housing (23, 23a) is integrated or cast into the shower channel basic body (5, 5a-5d).

12. Method of installing or using a shower channel installation kit (100, 100a-100e) according to claim 10, **characterized in that** the following basic method steps are carried out:
a) - Measuring an installation height (EH) of the shower channel (1, 1a-1c);
b) - selecting the lengths (Li-L3) of the internally threaded sleeves (9a-91) that match the measured installation height (EH);
c) - Inserting the selected female threaded sleeves (9a-9l) into the shower channel base body (5, 5a-5d);
d) - selecting or shortening threaded rods (10, 10a-10d) of the height-adjustable feet (200a-200d);
e) - screwing the threaded rods (10, 10a-10d) into the inserted female threaded sleeves (9a-9l);
f) - attaching rotatable foot bases (22a-22d) to the lower ends of the threaded rods (10, 10a-10d);
g) - positioning of the shower channel (1, 1a-1c);
h) - inserting a drain socket (4, 4a, 4b) of the shower channel (1, 1a-1c) into a siphon drain housing (23, 23a);
i) - aligning the installation height (EH) of the shower channel (1, la-1c) by turning the threaded rods (10, 10a-10d) of the height-adjustable feet (200a-200d);
j) - if installation on a connecting wall (27) is foreseen, folding away the sealing and crack-bridging fleece (6, 6a-6e), fixing and laterally aligning the pre-assembly brackets (17, 17a) on the shower channel base body (5, 5a-5d);
k) - if step j) has been performed, height aligning and fastening the pre-assembly angles (17, 17a) to the connecting wall (27);
l) - fixing at least one profile rail (15, 15a) to a side surface (14a-14c) of the shower channel base body (5, 5a-5d) opposite the connecting wall (27);
m) - relining of the space between the screed or raw concrete (31) and a bottom surface (11) of the shower channel base body (5, 5a-5d);
n) - pulling off the relining material (28) to the height of an upper edge (8, 25) of the shower channel base body (5, 5a-5d);
o) - allowing to dry;
n) - brush the underside (37) of the sealing and crack-bridging fleece (6, 6a-6e) with adhesive and unfold the sealing and crack-bridging fleece (6, 6a-6e);
p) - if not already so supplied, bonding of flange tops (21) of shower channel flange (2, 2a-2c) with fleece adhesive strips (22a-22d);
q) - placing tiles (30) on a surface (29) of the relining material (28), the unfolded and glued sealing and crack-bridging fleece (6, 6a-6e) and the taped shower channel flange (2, 2a-2c);
r) - if provided, inserting a shower channel cover into the shower channel (1, 1la-lc).

## Revendications

1. Kit de montage de caniveau de douche (100, 100a-100e), comprenant au moins un caniveau de douche (1, 1a-1c) avec une bride de caniveau de douche (2, 2a-2c), avec un corps de caniveau de douche (3, 3a-3c) et avec au moins une tubulure d'écoulement (4, 4a, 4b), **caractérisé en ce que** le caniveau de douche (1, 1a-1c) est coulé dans un corps de base de caniveau de douche (5, 5a-5d) et que le kit de montage de caniveau de douche (100, 100a-100e) comprend au moins deux pieds réglables en hauteur (200a-200d) qui sont disposés sur le corps de base de caniveau de douche (5, 5a-5d) en des points de fixation supérieurs (BP, BP1-BP3), qui se trouvent en dessous d'une face inférieure de bride (39) de la bride de caniveau de douche (2, 2a-2c) et **en ce que** les pieds réglables en hauteur (200a-200d) comprennent des douilles à filetage intérieur (9a-91) disposées dans le corps de base de caniveau de douche (5, 5a-5d) et des tiges filetées (10, 10a-10d) pouvant y être vissées et **en ce que** le kit de montage de caniveau de douche (100, 100a-100e) comprend au moins un non-tissé élastique d'étanchéité et de pontage de fissures (6, 6a-6e), qui est disposé sur une face supérieure de bride (21) ou entre la face inférieure de bride (39) de la bride de caniveau de douche (2, 2a-2c) et une surface supérieure (25) du corps de base de caniveau de douche (5, 5a-5d).

2. Kit de montage de caniveau de douche (100, 100a-100e) selon la revendication 1, **caractérisé en ce que** les points de fixation supérieurs (BP, BP1-BP3) sur au moins un côté de la bride de caniveau de douche (2, 2a-2c) sont situés distalement en dehors d'une verticale (V) à partir d'un bord latéral (7a-7d) du côté de la bride.

3. Kit de montage de caniveau de douche (100, 100a-100e) selon l'une quelconque des revendications précédentes, **caractérisé en ce que** les pieds réglables en hauteur (200a-200d) comprennent des bases de pieds rotatives (22a-22d).

4. Kit de montage de caniveau de douche (100, 100a-100e) selon l'une des revendications précédentes, **caractérisé en ce que** les douilles à filetage intérieur (9a-91) peuvent être sélectionnées en au moins deux longueurs différentes (L1-L3) et insérées dans le corps de base du caniveau de douche (5, 5a-5d).

5. Kit de montage de caniveau de douche (100, 100a-100e) selon l'une des revendications précédentes 3 ou 4, **caractérisé en ce que** le kit de montage de caniveau de douche (100, 100a-100e) comprend un tapis de découplage acoustique perforé, ainsi que des disques de découplage acoustique pouvant être montés sur les socles de pied rotatifs (22a-22d) autour des tiges filetées (10, 10a-10d).

6. Kit de montage de caniveau de douche (100, 100a-100e) selon l'une des revendications précédentes, **caractérisé en ce que** le corps de base du caniveau de douche (5, 5a-5d) est moulé en matière plastique.

7. Kit de montage de caniveau de douche (100, 100a-100e) selon l'une des revendications précédentes, **caractérisé en ce que** le corps de base du caniveau de douche (5, 5a-5d) forme une grille tridimensionnelle avec des cavités (19) ou une structure en nid d'abeilles.

8. Kit de montage de caniveau de douche (100, 100a-100e) selon l'une des revendications précédentes, **caractérisé en ce qu'**une bande de protection contre les coupures (34) est collée au moins sur une partie de la surface du non-tissé d'étanchéité et de pontage des fissures (6, 6a-6e) sur la face supérieure ou inférieure (37) du non-tissé d'étanchéité et de pontage des fissures (6, 6a-6e) ou est tissée ou coulée dans le matériau du non-tissé d'étanchéité et de pontage des fissures (6, 6a-6e).

9. Kit de montage de caniveau de douche (100, 100a-100e) selon l'une des revendications précédentes, **caractérisé en ce que** la face supérieure (21) de la bride du caniveau de douche (2, 2a-2c) est au moins partiellement recouverte d'une bande adhésive en non-tissé (20a-20d).

10. Kit de montage de caniveau de douche (100, 100a-100e) selon l'une des revendications précédentes, **caractérisé en ce qu'**il est prévu au moins deux équerres de prémontage (17, 17a) qui peuvent être disposées sur le corps de base du caniveau de douche (5, 5a-5d) et qui sont respectivement réglables le long d'un axe longitudinal (LA) et d'un axe de hauteur (HA).

11. Kit de montage de caniveau de douche (100, 100a-100e) selon l'une des revendications précédentes, **caractérisé en ce qu'**un boîtier d'évacuation de siphon (23, 23a) est intégré ou moulé dans le corps de base du caniveau de douche (5, 5a-5d).

12. Procédé d'installation ou d'utilisation d'un kit d'installation de caniveau de douche (100, 100a-100e) selon la revendication 10, **caractérisé en ce que** les étapes de procédé fondamentales suivantes sont exécutées :
a) - Mesure d'une hauteur de montage (EH) du caniveau de douche (1, 1a-1c) ;
b) - Sélectionner les longueurs (Li-L3) des douilles à filetage intérieur (9a-91) correspondant à la hauteur d'installation (EH) mesurée ;
c) - Insérer les douilles à filetage intérieur sélectionnées (9a-9l) dans le corps de base du caniveau de douche (5, 5a-5d) ;
d) - Sélectionner ou raccourcir les tiges filetées (10, 10a-10d) des pieds réglables en hauteur (200a-200d) ;
e) - Visser les tiges filetées (10, 10a-10d) dans les douilles à filetage intérieur (9a-9l) insérées ;
f) - Mise en place de socles de pieds pivotants (22a-22d) aux extrémités inférieures des tiges filetées (10, 10a-10d) ;
g) - Positionner le caniveau de douche (1, 1a-1c) ;
h) - Insertion d'une tubulure d'écoulement (4, 4a, 4b) du caniveau de douche (1, 1a-1c) dans un boîtier d'écoulement à siphon (23, 23a) ;
i) - ajuster la hauteur de montage (EH) du caniveau de douche (1, la-1c) en tournant les tiges filetées (10, 10a-10d) des pieds réglables en hauteur (200a-200d) ;
j) - si un montage sur une paroi de raccordement (27) est prévu, rabattre le non-tissé d'étanchéité et de pontage des fissures (6, 6a-6e), fixer et aligner latéralement les équerres de prémontage (17, 17a) sur le corps de base du caniveau de douche (5, 5a-5d) ;
k) - si l'étape j) a été réalisée, alignement en hauteur et fixation des équerres de prémontage (17, 17a) sur la paroi de raccordement (27) ;
l) - fixation d'au moins un rail profilé (15, 15a) sur une surface latérale (14a-14c) du corps de base du caniveau de douche (5, 5a-5d), qui est opposée à la paroi de raccordement (27) ;
m) - calage de l'espace entre la chape ou le béton brut (31) et une surface inférieure (11) du corps de base du caniveau de douche (5, 5a-5d) ;
n) - retirer le matériau de remplissage (28) à la hauteur d'un bord supérieur (8, 25) du corps de base du caniveau de douche (5, 5a-5d) ;
o) - laisser sécher ;
n) - enduire de colle la face inférieure (37) du non-tissé d'étanchéité et de pontage des fissures (6, 6a-6e) et déplier le non-tissé d'étanchéité et de pontage des fissures (6, 6a-6e) ;
p) - si elles ne sont pas déjà livrées ainsi, collage des faces supérieures des brides (21) de la bride du caniveau de douche (2, 2a-2c) avec des bandes de colle pour non-tissé (22a-22d) ;
q) - pose de carreaux (30) sur une surface (29) du matériau de calage (28), du non-tissé d'étanchéité et de pontage des fissures (6, 6a-6e) déplié et collé et de la bride de caniveau de douche (2, 2a-2c) masquée ;
r) - si prévu, mise en place d'un couvercle de caniveau de douche dans le caniveau de douche (1, 1la-lc).
